# EUROPÄISCHE PATENTSCHRIFT

(11) **EP 0 090 778 B1**
(45) Veröffentlichungstag und Bekanntmachung des Hinweises auf die Patenterteilung: **09.07.1986**
(21) Anmeldenummer: 83810130.1
(22) Anmeldetag: 29.03.1983
(51) Int. Cl.: F24B 9/00

(54) **Zentralheizungs- und Kochherd**
Range for cooking and central heating
Fourneau de cuisine à chauffage central

(30) Priorität: 31.03.1982 CH 2000/82; 31.03.1982 CH 2001/82
(43) Veröffentlichungstag der Anmeldung: 05.10.1983
(73) Patentinhaber: Tiba AG Kochherdfabrik und Apparatebau, CH-4416 Bubendorf (CH)
(72) Erfinder: Schweizer, Paul, CH-4411 Titterten (CH); Schweizer, Peter, CH-4416 Bubendorf (CH); Schweizer, Emil, CH-4416 Bubendorf (CH)
(74) Vertreter: Eschmann, Heinz

## Beschreibung

Die vorliegende Erfindung betrifft einen Zentralheizungs- und Kochherd mit einem Füllschacht und mindestens einem weiteren, demselben im Rauchgasstrom nachgeschalteten Schacht, in welchem ein interner Wärmetauscher untergebracht ist, wobei der Rauchgaseintritt in den internen Wärmetauscher sowie in eine direkt zum Kamin oder zu einem externen Wärmetauscher führende Abzugsöffnung ganz oder partiell durch ein Regulierorgan verchliessbar ist.

Es ist bekannt, dass Kochherde mit einem eingebauten Wärmetauscher kombiniert werden, der beispielsweise das Heisswasser für eine Zentralheizung liefern soll. Zahlreiche dieser kombinierten Anlagen sind ausserdem mit einem externen, d. h. ausserhalb des Kochherdes angeordneten zweiten Wärmetauscher gekoppelt, in welchem die Restwärme der aus dem Kochherd entweichenden Verbrennungsgase ausgenutzt wird. Ein solcher externer Wärmetauscher kann beispielsweise ein Kachelofen, ein Lufterhitzer, eine Räucherkammer oder ähnliches sein.

Durch die BE-A-653 483 ist ferner ein kombinierter Zentralheizungs- und Kochherd bekannt, welcher einen Füllschacht und einen demselben im Rauchgasstrom nachgeschalteten Wärmetauscher aufweist.

Es ist dem Fachmann ferner bekannt, dass in einer solchen Anlage zur Verfeuerung von festen Brennstoffen immer eine Art Kompromiss zwischen zwei schwer zu vereinigenden Aspekten gefunden werden muss, je nachdem, ob man die Lebensdauer des Kamins oder den Wirkungsgrad der Anlage im Auge hat. Während die Rauchgastemperaturen für den Kamin ganz allgemein, d. h. auch bei Schwachlastbetrieb, möglichst hoch sein sollten, widerspricht diese Forderung offensichtlich dem Wirtschaftlichkeitsaspekt, welcher eine optimale Ausnutzung der in den Rauchgasen enthaltenen Wärme beabsichtigt.

Die optimale Rauchgasführung in Anpassung an die jeweilige Wärmetauscherleistung ist somit von grosser Bedeutung und zwar sowohl für den Fall, dass dem internen Wärmetauscher des Herdes ein externer Wärmetauscher (Kachelofen) nachgeschaltet ist, als auch ganz allgemein zur Anpassung der Rauchgastemperatur an die für den Kamin optimalen Bedingungen.

Ausserdem ist bei den herkömmlichen Konstruktionen, vor allem bei Verwendung gasreicher Brennstoffe (Holz), für den vollständigen Ausbrand der Flammengase zu wenig Raum vorhanden.

Es ist daher die Aufgabe der vorliegenden Erfindung, einen Zentralheizungs- und Kochherd und insbesondere dessen interne Rauchgasführung so auszubilden, dass die Rauchgastemperatur je nach der Betriebsart des Herdes der Wärmetauscherleistung anpassbar ist.

Diese Aufgabe wird durch einen Zentralheizungs- und Kochherd gelöst, der im unabhängigen Patentanspruch 1 definiert ist. Bevorzugte Ausführungsbeispiele ergeben sich aus den abhängigen Patentansprüchen.

Nachstehend werden anhand der beiliegenden Zeichnung Ausführungsbeispiele des Erfindungsgegenstandes beschrieben.
Figur 1 ist eine vereinfachte Perspektivdarstellung eines mit eingebautem Wärmetauscher versehenen Kochherdes und
Figur 2 zeigt anhand einer perspektivischen Teilansicht eine weitere Stellung des Regulierorganes.

Der in Fig. 1 unter Verzicht auf unwesentliche Einzelheiten dargestellte Kochherd weist einen Aussenmantel 1 auf, welcher in bekannter Weise mit Frischluft-Einströmöffnungen 2 versehen ist. Die Wandungen des Aussenmantels 1 sind an ihren Innenflächen mit Wasserkammern 3, 4 und 5 versehen, und durch weitere, innerhalb des Kochherdes angeordnete Wasserkammern 6 und 7 ist der Innenraum so unterteilt, dass ein Füllschacht 8, ein Zwischenschacht 9 und ein weiterer Schacht 10 entsteht. Der Füllschacht 8 weist in seinem unteren Teil einen Aschenschieber 11 sowie oberhalb desselben einen Rost 12 auf, der sich einerseits auf einen Flansch 13, andererseits auf die eine Wange eines T-Profiles 14 abstützt. Mit 15 ist ein Rauchgasführungselement bezeichnet, das ebenfalls auf dem T-Profii 14 ruht und die vom Rost 12 aufsteigenden Rauchgase so führt, dass dieselben durch eine Abzugsöffnung 16 nach oben in den Zwischenschacht 9 gelangen. Im Schacht 10 sind die mit 17 bezeichneten Wärmetauscher angeordnet sowie, an diese angrenzend, eine Abzugsöffnung 18, welche in einen vertikalen, die Rauchgase nach draussen abführenden Abzugskanal mündet.

Für den Kochbetrieb bzw. den kombinierten Heiz- und Kochbetrieb ist im Füllschacht 8, oberhalb des Heizrostes 12, ein der Uebersichtlichkeit halber nicht dargestellter Kochrost angeordnet. Anstelle eines solchen separaten Kochrostes könnte gegebenenfalls auch der Heizrost 12 höhenverstellbar ausgebildet werden.

Die konstruktive Ausbildung des internen, innerhalb des Schachtes 10 angeordneten Wärmetauschers 17 ist im vorliegenden Zusammenhang von untergeordneter Bedeutung. Im allgemeinen werden auch hier Wasserkammern verwendet, welche zur Vergrösserung der den Rauchgasen exponierten Oberfläche mit metallischen Rippen versehen sind.

Der in seiner Gesamtheit mit 1 bezeichnete Aussenmantel des Kochherdes ist auf der Zeichnung aus Gründen der besseren Uebersichtlichkeit nur zum Teil dargestellt, und insbesondere fehlt auf der Zeichnung die obere Abdeckung, welche sich selbstverständlich über den ganzen oberen Bereich des Kochherdes erstreckt und u. a. die Kochplatte umfasst. Bis zu dieser oberen, nicht dargestellten Abdeckung erstreckt sich nun eine ortsfest an der Wasserkammer 6 befestigte Verschlussleiste 20, die somit das direkte Ueberströmen der Rauchgase vom Zwischenschacht 9 in die Abzugsöffnung 18 verhindert.

Wie ferner Fig. 1 zeigt, ist an der Wasserkammer 3, im Bereich des Rauchgaseintrittes zum Wärmetauscher 17, eine Regulierklappe 21 so angeordnet, dass sich dieselbe um eine waagrechte Achse 22 verschwenken lässt. Fig. 1 zeigt die Regulierklappe in ihrer geöffneten Stellung, während dieselbe gemäss Fig. 2 den Zutritt der Rauchgase zum internen Wärmetauscher 17 verhindert.

Wie sich ferner aus Fig. 1 ergibt, besitzt die Regulierklappe 21 an ihrer der Abzugsöffnung 18 zugewandten Kante eine kreissegmentförmige Verschlusswange 23, welche beim Oeffnen der Regulierklappe 21 hochgezogen wird und damit die Abzugsöffnung 18 auch von der Seite der Regulierklappe 21 her verschliesst. In diesem Betriebszustand, welcher durch die Regulierklappenstellung in Fig. 1 dargestellt ist, strömt somit die gesamte Rauchgasmenge durch den internen Wärmetauscher und gelangt anschliessend in einen waagrechten, unteren Abzugskanal 24. Der direkte Zugang zur Abzugsöffnung 18 ist in dieser Lage der Regulierklappe 21 verschlossen.

Wird die Regulierklappe 21 jedoch, wie dies Fig. 2 zeigt, in ihre waagrechte Verschlussstellung heruntergeklappt, dann können die durch den Zwischenschacht 9 nach oben steigenden Rauchgase nicht mehr ihren Weg durch den internen Wärmetauscher 17 nehmen. Dagegen hat beim Herunterklappen der Regulierklappe 21 die Verschlusswange 23 den direkten Uebertritt durch die Abzugsöffnung 18 in den Abzugskanal (Fig. 2) freigegeben, so dass die heissen Rauchgase nun unter Umgehung des internen Wärmetauschers 17 direkt dem Kamin oder einem externen Wärmetauscher, beispielsweise einem Kachelofen, zugeleitet werden.

Die Figuren 1 - und 2 der Zeichnung zeigen lediglich die beiden extremen Stellungen der Regulierklappe 21 und der Verschlusswangen 23. Zwischen diesen beiden Extremstellungen können selbstverständlich, je nach Bedarf, beliebig viele Zwischenstellungen eingestellt werden.

In Fig. 1 ist die Klappe 21 in ihrer Schliesslage mit unterbrochenen Linien angedeutet. Dementsprechend zeigen auch die voll ausgezogenen Pfeile A den Rauchgasweg bei offener Regulierklappe, die unterbrochen gezeichneten Pfeile B den Rauchgasweg bei geschlossener Regulierklappe.

Gemäss Fig. 2 ist die Schliesslage der Regulierklappe mit der dazugehörigen Rauchgasführung dargestellt. Diese Stellung entspricht vor allem dem Kochbetrieb oder generell einem Betrieb bei niedriger Heizleistung, was eine höhere Rauchgastemperatur mit sich bringt.

Die Regulierklappe 21 - und damit auch die Verschlusswange 23 - kann gemäss einer bevorzugten Ausführungsform durch ein Stellorgan betätigt werden, das seinerseits über einen Regler gesteuert wird. Dieser Regler ist mit einem im Rauchgasstrom des Kamins angeordneten Temperaturfühler verbunden und regelt die Stellung der Regulierklappe 21 und der Verschlusswange 23 somit in Abhängigkeit von der im Kamin herrschenden Rauchgastemperatur. Damit lässt sich die Rauchgastemperatur im Kamin innerhalb eines bestimmten, wünschbaren Bereiches konstant halten.

Die beschriebene Ausführungsform stellt lediglich ein Beispiel dar, das vom Fachmann im Rahmen der Erfindung in mannigfacher Weise abgewandelt werden kann. Als wesentlicher Vorteil der Erfindung ergibt sich beim beschriebenen Kochherd, dass sich die Wärmeabgabe in den beiden einander nachgeschalteten Wärmetauschern, d. h. im internen und externen Wärmetauscher, auf einfache Weise abstimmen lässt und dass damit auch eine Möglichkeit gefunden wurde, die Rauchgastemperatur im Kamin auch bei Schwachlastbetrieb in dem gewünschten Temperaturbereich zu halten und damit die gefürchtete Kaminversottung zu vermeiden.

Das dargestellte und beschriebene Ausführungsbeispiel zeigt einen Kochherd mit unterem Abbrand, doeh lässt sich die Erfindung auch auf andere Herdkonstruktionen anwenden.

## Patentansprüche

1. Zentralheizungs- und Kochherd mit einem Füllschacht (8) und mindestens einem weiteren, demselben im Rauchgasstrom nachgeschalteten Schacht (19), in welchem ein interner Wärmetauscher (17) untergebracht ist, wobei der Rauchgaseintritt in den internen Wärmetauscher (17) sowie in eine direkt zum Kamin oder zu einem externen Wärmetauscher führende Abzugsöffnung (18) ganz oder partiell durch ein Regulierorgan (21, 23) verschliessbar ist, dadurch gekennzeichnet, dass zwischen dem Füllschacht (8) und dem internen Wärmetauscher (17) ein zur Führung der Rauchgase nach oben dienender Zwischenschacht (9) angeordnet und durch eine untere Abzugsöffnung (16) mit dem Füllschacht (8) verbunden ist, wobei die genannte Abzugsöffnung (18) zur Seite des Zwischenschachtes (29, 30) verschlossen ist und das Regulierorgan (21, 23) eine schwenkbar gelagerte Regulierklappe (21) ist, welche an ihrer an die Abzugsöffnung (18) angrenzenden Kante eine Verschlusswange (23) aufweist, das Ganze derart, dass die Verschlusswange (23) den direkten Rauchgasweg in die Abzugsöffnung (18) umso mehr frei gibt, je mehr die Regulierklappe (21) den Rauchgaseintritt in den internen Wärmetauscher (17) verschliesst.

2. Zentralheizungs- und Kochherd nach Anspruch 1, dadurch gekennzeichnet, dass der interne Wärmetauscher (17) und der unterhalb der genannten Abzugsöffnung (18) liegende Abzugskanal aneinandergrenzend in einem zum Füllschacht (8) parallelen Schacht (10) angeordnet sind und -beide in einen unteren, waagerecht verlaufenden Abströmkanal (24) münden.

3. Zentraiheizungs- und Kochherd nach einem der Ansprüche 1 und 2, dadurch gekennzeichnet, dass das Regulierorgan (21, 23) durch ein Stellorgan über einen Regler betätigt wird, der den Oeffnungsgrad des Regulierorganes (21, 23) in Abhängigkeit von der im Kamin herrschenden Rauchgastemperatur verstellt, um damit die Rauchgastemperatur im Kamin innerhalb eines bestimmten Bereiches konstant zu halten.

## Claims

1. Central heating and cooking range having a hopper (8) and at least one shaft (19) downstream thereof in the flue gas current, an internal heat exchanger (17) being accommodated in said shaft (19), whilst the entry of the flue gas into the internal heat exchanger (17) and into a discharge opening (18) leading directly to the chimney or to an external heat exchanger can be closed off wholly or partially by means of a regulating member (21, 23), characterised in that, between the hopper (8) and the internal heat exchanger (17) there is provided an intermediate shaft (9) serving to guide the flue gases upward and connected, through a lower outlet (16), to the hopper (8), the discharge opening (18) being closed off from the intermediate shaft (29, 30) and the regulating member (21, 23) being a pivotally mounted regulating flap (21) which has a closure . side wall (23) on its edge adjacent the discharge opening (18), all this being arranged so that the closure side wall (23) opens up the direct path for flue gas into the discharge opening (18) more and more, as the regulating flap (21) closes off the entry of flue gas into the internal heat exchanger (17).

2. Central heating and cooking range according to claim 1, characterised in that the internal heat exchanger (17) and the discharge channel located below the discharge opening (18) are mounted in a shaft (10) parallel to the hopper (8) and both open into a lower, horizontally extending outflow channel (24).

3. Central heating and cooking range according to one of claims 1 and 2, characterised in that the regulating member (21, 23) is actuated by a positioning member via a controller which adjusts the degree of opening of the regulating member (21, 23) as a function of the flue gas temperature prevailing in the chimney in order to keep the flue gas temperature in the chimney constant within a certain range.

## Revendications

1. Fourneau de cuisine et de chauffage central comportant un carneau de remplissage (8) et au moins un autre carneau (10) qui suit le premier dans le flux des fumées et dans lequel un échangeur de chaleur interne (17) est installé, l'entrée des fumées dans l'échangeur de chaleur interne (17) ainsi que dans une ouverture d'évacuation (18) menant directement à la cheminée ou à un échangeur de chaleur externe, pouvant être fermée entièrement ou partiellement par un organe de régulation (21, 23), caractérisé en ce qu'un carneau intermédiaire (9) destiné à guider les fumées vers le haut est disposé entre le carneau de remplissage (8) et l'échangeur de chaleur interne (17) et est raccordé par une ouverture d'évacuation inférieure (16) au carneau de remplissage (8), étant entendu que ladite ouverture d'évacuation (18) est fermée du côté du carneau intermédiaire et que l'organe de régulation (21, 23) est un volet régulateur pivotant (21) qui, du côté adjacent à l'ouverture d'évacuation (18), présente une joue de fermeture (23), le tout étant agencé d'une manière telle que la joue de fermeture (23) ouvre le passage direct des fumées dans l'ouverture d'évacuation (18) à mesure que le volet régulateur (21) ferme l'entrée des fumées dans l'échangeur de chaleur interne (17).

2. Fourneau de cuisine et de chauffage central (1), caractérisé en ce que l'échangeur de chaleur interne (17) et le canal d'évacuation disposé en dessous de l'ouverture d'évacuation (18) sont adjacents et installés dans un carneau (10) parallèle au carneau de remplissage et s'ouvrent tous deux dans un canal d'écoulement horizontal inférieur (24).

3. Fourneau de cuisine et de chauffage central suivant l'une ou l'autre des revendications 1 et 2, caractérisé en ce que l'organe de régulation (21, 23) est actionné par un organe de positionnement par l'intermédiaire d'un régulateur qui modifie le degré d'ouverture de l'organe de régulation (21, 23) en fonction de la température des fumées régnant dans la cheminée et maintient ainsi la température des fumées dans la cheminée constante dans un domaine déterminé.
